# EUROPÄISCHE PATENTANMELDUNG

(11) **EP 4 438 180 A1**
(43) Veröffentlichungstag der Anmeldung: **02.10.2024**
(21) Anmeldenummer: 23165859.2
(22) Anmeldetag: 31.03.2023
(51) Int. Cl.: B02C 17/16, B02C 17/18

(54) **AUFLOCKERUNG VON MAHLKÖRPERN IN EINER RÜHRWERKSKUGELMÜHLE**

(71) Anmelder: Bühler AG, 9240 Uzwil (CH)
(72) Erfinder: FRAEFEL, Cornel, 9230 Flawil (CH); NATER, Eduard, 9526 Zuekcenriet (CH); VERSNIK, Thomas, 9245 Oberbüren (CH); STURM, Achim Philipp, 9244 Niederuzwil (CH)
(74) Vertreter: Vossius & Partner Patentanwälte Rechtsanwälte mbB

(57) **Zusammenfassung**

Die vorliegende Erfindung stellt ein Verfahren zum Lockern einer Verdichtung bzw. Packung von Mahlkörpern, insbesondere Mahlkugeln in einem Mahlraum einer Rührwerkskugelmühle bereit. Hierzu wird durch eine dafür vorgesehene Zuführvorrichtung ein Fluid in den Mahlraum der Rührwerkskugelmühle zeitlich begrenzt eingebracht. Nach Auflösen der Mahlkörperverdichtung wird die Zugabe des Fluids wieder gestoppt. Die Erfindung stellt ferner eine entsprechende Rührwerksmühle, sowie eine Zuführvorrichtung für ein Fluid bereit.

## Beschreibung

Die vorliegende Erfindung betrifft eine mit Mahlkörpern versehene Rührwerkskugelmühle, insbesondere das Auflockern bzw. Auflösen einer im Mahlraum der Rührwerkskugelmühle vorhandenen Verdichtung der Mahlkörper.

Rührwerksmühlen bzw. Rührwerkskugelmühlen haben ein breites Anwendungsspektrum beim Vermahlen und Dispergieren von Feststoffen in Flüssigkeiten. Sie finden beispielsweise bei der Herstellung von Klebstoffen, Druckfarben, Kosmetik, Pharmaka oder auch für die Rohstoffherstellung, (insbesondere Silizium) von Batteriepasten Anwendung. In einer solchen Mühle ist in einem Mahlbehälter ein durch eine Mahlrauminnenwand begrenzter, in der Regel zylinderförmiger Mahlraum gebildet.

Das Mahlgut wird über einen Zuführkanal in den Mahlraum geführt und gemeinsam mit Mahlkörpern bzw. Mahlhilfskörpern, wie beispielsweise Keramikkugeln durch Rotation eines Rührwerks zerkleinert. Solche Rührwerkskugelmühlen können einen Rotor aufweisen, der sich innerhalb des Mahlraums dreht und gegebenenfalls mit Mahlwerkzeugen am Rotor und gegebenenfalls auch an der Behälterwand ausgestattet ist. Dieser Typ von Rührwerkskugelmühlen kann so angeordnet sein, dass sich die Mitte-Längs-Achse des Mahlraums im Betrieb in vertikaler Richtung erstreckt. Solche Rührwerkskugelmühlen mit Mahlwerkzeugen am Rotor und eventuell auch an der Behälterwand werden auch in einer horizontalen Anordnung Mitte-Längs-Achse des Mahlraums eingesetzt. Ein weiterer Typ von Rührwerkskugelmühlen, auf den die vorliegende Erfindung anwendbar ist, weist eine um die Mitte-Längs-Achse angeordnete, um diese Achse rotierbare Rührwelle auf, an der mehrere Mahlscheiben angebracht sind. Diese sind in Betrieb oft so angeordnet, dass sich die Mitte-Längs-Achse in horizontaler Richtung erstreckt.

Das vermahlene Mahlgut wird nach dem Bearbeiten durch einen Produktaustritt dem Mahlraum entnommen.

Wird nach Beendigung des Mahlvorgangs das Mahlgut also aus dem Mahlraum entnommen, verbleiben die Mahlkörper bei stehendem Rührwerk im Mahlraum. Hierbei besteht die Gefahr, dass die Mahlkörper an den Positionen verklumpen, also eine Verdichtung bilden, an denen sie durch Einwirkung der Schwerkraft bei stehender Mühle verbleiben. Es ist dann möglich, dass die Mahlkörperladung im Mahlraum den Rotor blockiert und ein Wiederanlaufen des Rotors unmöglich macht.

In der Vergangenheit wurde versucht, eine solche Verdichtung dadurch aufzulösen, dass durch eine Kolbenvorrichtung eine kleine Menge der Mahlkörper entnommen wurde. Ein solcher Vorgang ist allerdings sehr aufwändig und auch nicht in allen Mühlentypen durchführbar. Eine hierfür eingesetzte Vorrichtung ist beispielsweise in der DE 2 051 003 beschrieben.

In der DE2 230 766 A1 wird ein Verfahren und eine Vorrichtung zum Zerkleinern von in einer Flüssigkeit enthaltenen Feststoffen beschrieben, wobei die Flüssigkeit von einem Speicherbehälter zu einem Attritor und zurückströmt. Der Attritor enthält Mahlmittel, wie Kugeln, die durch ein Sieb daran gehindert werden, in eine zwischen dem Attritor und dem Speicherbehälter angeordnete Leitung zu gelangen.

CN 216778978 U beschreibt eine vertikale Kugelmühle mit einem abnehmbaren Innenzylinder, wobei am Innenzylinder ein Filtersieb zum Zurückhalten von Mahlkugeln angeordnet ist.

Es ist daher eine Aufgabe der vorliegenden Erfindung, eine einfache Möglichkeit bereitzustellen, in einer Rührwerkskugelmühle eine Verdichtung der Mahlkörper aufzulockern bzw. aufzulösen, um eine Blockierung des Rotors zu lösen und einen Anlauf der Mühle zu erlauben.

Diese Aufgabe wird durch die Merkmale der unabhängigen Patentansprüche gelöst; die abhängigen Ansprüche definieren bevorzugte Ausführungsformen der vorliegenden Erfindung.

Die vorliegende Erfindung stellt ein Verfahren zum Lockern einer Verdichtung bzw. Packung von Mahlkörpern, insbesondere Mahlkugeln in einem Mahlraum einer Rührwerkskugelmühle bereit. Hierzu wird durch eine dafür vorgesehene Zuführvorrichtung ein Fluid in den Mahlraum der Rührwerkskugelmühle zeitlich begrenzt eingebracht. Nach Auflösen der Mahlkörperverdichtung wird die Zugabe des Fluids wieder gestoppt. Das eingebrachte Fluid kann in dem Mahlraum verbleiben und bei dem nachfolgenden Betrieb zusammen mit dem Produkt ausgespült werden. Hierzu sollte das Fluid produktkompatibel sein.

Durch das Einbringen des Fluids, insbesondere durch die Fluidströmung, können die Mahlkörper aus ihrer in der Verdichtung eingenommen Position gebracht werden. Durch eine Benetzung und/oder Schmierung der Mahlkörperaußenflächen kann die Mahlkörperverdichtung gestört und damit gelockert und zumindest teilweise auflöst werden.

Das Fluid kann eine Flüssigkeit, wie ein organisches Lösemittel oder Wasser, ein Gas, wie Stickstoff, Luft, oder Sauerstoff, oder ein Flüssigkeit-Gas-Gemisch sein. Bevorzugt ist das Fluid Wasser.

Das erfindungsgemäße Verfahren kann durchgeführt werden, wenn die Rührwerkskugelmühle im Stillstand ist. Nach dem Einbringen des Fluids und Lockern der Mahlkörperverdichtung kann die Rührwerkskugelmühle dann gestartet werden, während sich das Fluid im Mahlraum befindet.

Das Verfahren kann auch beim Anhalten der Rührwerkskugelmühle durchgeführt werden, wenn nämlich die Drehzahl eines im Mahlraum angeordneten Rührwerks reduziert wird. In diesem Fall wird das Fluid vor dem Stillstand in dem Mahlraum eingebracht.

Das erfindungsgemäße Verfahren kann automatisiert durchgeführt werden, wobei vor dem Anfahren und/oder vor dem Anhalten der Rührwerkskugelmühle das Fluid automatisiert in den Mahlraum eingebracht wird.

Bevorzugt strömt das Fluid beim Einbringen in den Mahlraum durch ein Mahlkörperrückhalteeinrichtung, insbesondere ein Sieb.

Der Druck, unter dem das Fluid in den Mahlraum eingebracht wird, liegt bevorzugt unter einem Maximaldruck, beispielsweise unter 3 bar.

Die Menge des eingebrachten Fluids beträgt vorzugsweise mindestens 2 % und höchstens 90 % des Mahlraumvolumens.

Durch die Erfindung wird ferner eine Rührwerkskugelmühle bereitgestellt. In üblicher Weise weist die Rührwerkskugelmühle einen in einem Mahlbehälter angeordneten Mahlraum, einen Produkteintritt zum Einführen von Mahlgut in den Mahlraum, einen Produktaustritt zum Entfernen des gemahlenen Mahlguts, ein in dem Mahlraum drehbar angeordnetes Rührwerk und mehrere im Mahlraum angeordnete Mahlkörpern auf. Die erfindungsgemäße Rührwerkskugelmühle weist ferner eine Zuführöffnung zum Einbringen eines Fluids in den Mahlraum und eine mit der Zuführöffnung verbindbaren Zuführvorrichtung auf, die dazu eingerichtet ist, das Fluid in den Mahlraum einzubringen. Als Zuführöffnung für das Fluid kann auch eine bestehende Öffnung, beispielsweise eine Öffnung zum kompletten Entleeren des Mahlraums, einschließlich der Mahlkörper, verwendet werden. Bevorzugt ist die Zuführvorrichtung für das Fluid im unteren Bereich des Mahlraums angeordnet.

Die Rührwerkskugelmühle kann ferner eine Steuervorrichtung zum automatisierten Einbringen des Fluids in den Mahlraum vor dem Anfahren und/oder Anhalten des Rührwerks aufweisen.

Der Durchmesser der Mahlkörper beträgt vorzugsweise zwischen 0,03 und 2,0 mm, bevorzugt zwischen 0,05 und 0,8 mm.

Die Zuführvorrichtung für das Fluid weist vorzugsweise eine Mahlkörperrückhalteeinrichtung, insbesondere ein Sieb auf.

Die Mahlkörper sollten im Durchmesser mindestens 20%, vorzugsweise zwischen 30% - 50%, größer als die kleinste Abmessung eines Durchlasses der Mahlkörperrückhalteeinrichtung sein. Die Mahlkörperrückhalteeinrichtung ist vorzugsweise aus gehärtetem Stahl vorzugsweise aus Keramik oder einem Hartmetall gefertigt.

Um eine bestehende Rührwerkskugelmühle nachrüsten zu können, stellt die Erfindung außerdem eine Zuführvorrichtung zum Anschluss an einen Mahlraum einer Rührwerkskugelmühle zum Einbringen eines Fluids in den Mahlraum bereit. Die Zuführvorrichtung weist ein Ventil, eine an das Ventil angeschlossene Zuführleitung und eine Mahlkörperrückhalteeinrichtung auf.

Die Erfindung wird im Folgenden unter Bezugnahme auf die beigefügten Figuren näher beschrieben, wobei
Figur 1 eine Unterseite einer Rührwerkskugelmühle mit einem Fluidanschluss gemäß der vorliegenden Erfindung und
Figur 2 schematisch den Fluidanschluss mit einem Sieb in der Zufuhröffnung zeigen.

In der Figur 1 ist der Mahlbehälter 10 einer Rührwerkskugelmühle zu sehen. In der gezeigten Ausführungsform ist der zylinderförmige Mahlbehälter 10 mit innenliegendem Mahlraum so angeordnet, dass die Mitte-Längs-Achse vertikal orientiert ist. Durch den Pfeil angezeigt ist am unteren Ende ein zusätzlicher Anschluss angeordnet, über den ein Fluid in die Rührwerkskugelmühle und insbesondere in den Mahlraum der Rührwerkskugelmühle eingeführt werden kann.

Durch die Schwerkraft sammeln sich am unteren Ende der vertikal angeordneten Rührwerkskugelmühle die Mahlkörper beim Stillstand der Mühle. In der unteren Abschlussfläche 11 des Mahlbehälters 10 ist eine Öffnung vorgesehen, die als Zufuhröffnung für ein Fluid dienen kann. An der Öffnung ist eine Zuführvorrichtung 20 angeordnet, durch die ein Fluid in den Mahlraum eingebracht werden kann. Zusätzlich ist in Fig. 1 eine Ventilbetätigung 23 der Zuführvorrichtung 20 gezeigt, die es erlaubt, das Ventil 21 für die Fluidzufuhr zu öffnen bzw. zu schließen. Die Zuführvorrichtung 20 weist ferner einen Schlauch 22 auf, um das Fluid aus einem (nicht gezeigten) Fluidreservoir zur Zufuhröffnung zu führen.

Das Fluid, beispielsweise eine Flüssigkeit wie Wasser oder ein organisches Lösungsmittel oder ein Gas, wie Stickstoff, Luft oder Sauerstoff, kann durch den Fluidzugang in den Mahlraum der Rührwerkskugelmühle eingebracht werden, vorzugsweise in einem Bereich, in dem die Verdichtung der Mahlkörper auftritt. Dies kann, wie in der Figur gezeigt, an der unteren Abschlussfläche 11 an der Unterseite des Mahlbehälters 10 sein. Möglich ist aber auch ein entsprechender Anschluss an einer Seitenwand des Mahlraums, vorzugsweise aber - auch bei einer Rührwerkskugelmühle mit horizontal angeordneter Mitte-Längs-Achse - im unteren Abschnitt des Mahlbehälters 10.

Durch Einbringen des Fluids können die Mahlkörper aus ihrer eingenommenen Position gebracht werden. Durch eine zusätzliche Benetzung bzw. Schmierung der Mahlkörperaußenflächen kann die Mahlkörperverdichtung gestört und dadurch zumindest teilweise aufgelöst werden. So kann die Rührwerkskugelmühle sachgemäß gestartet und wieder betrieben werden. Nach dem Start verbleibt das eingebrachte Fluid vorzugsweise im Mahlraum und wird während dem folgenden Betrieb zusammen mit dem vermahlenen Mahlgut aus dem Mahlraum abgeführt. Aus diesem Grund sollte das eingebrachte Fluid kompatibel zu dem zu vermahlenden Produkt sein, das zu vermahlende Produkt also nicht verunreinigen oder anderweitig unbrauchbar machen.

Eine Verdichtung von Mahlkörpern kann sich insbesondere beim Stillstand der Maschine bilden, wenn kein Mahlgut im Mahlraum vorhanden ist. Daher wird das erfindungsgemäße Verfahren oft nach einem Stillstand der Rührwerkskugelmühle bzw. des Rotors eingesetzt, insbesondere vor dem Befüllen der Maschine mit Mahlgut und dem Neustart.

Das Verfahren kann aber vorteilhaft auch beim Stoppvorgang der Rührwerkskugelmühle eingesetzt werden, wenn das Mahlgut in der Regel schon abgelassen ist. Wird vor dem Anhalten der Rührwerkskugelmühle die Rotordrehzahl vor dem Halt reduziert, kann es durch eine ungünstige Mahlkörperpositionierung bzw. Mahlkörperverdichtung zu einem plötzlichen Stopp des Rotors kommen. Um auch in diesem Fall einer Verdichtung der Mahlkörper entgegenzuwirken, hat es sich als nützlich herausgestellt, während des Reduzierens der Drehzahl ab einer bestimmten Drehzahl, beispielsweise 600 U/min, Fluid entsprechend dem erfindungsgemäßen Verfahren einzubringen. Ein Einsatz des erfindungsgemäßen Verfahrens ist auch beim Spülvorgang des Mahlraums bei laufendem Rotor möglich.

Das Zuführen des Fluids kann durch händisches Öffnen des Ventils erfolgen. Es ist aber auch möglich, das Fluid mittels einer Steuereinrichtung automatisiert beim Anfahren bzw. Anhalten der Rührwerksmühle zuzuführen. Hierbei kann beim Startvorgang automatisiert vor dem Anfahren des Rührwerks Fluid eingespritzt werden und der Start des Rührwerks um eine vorbestimmte Zeit verzögert nach der Fluidzufuhr erfolgen. Ebenso kann beim Anhalten die Fluidzufuhr bei einer vorbestimmten Drehzahl automatisiert das Fluid zugeführt werden.

Das Fluid wird beim Durchführen des erfindungsgemäßen Verfahrens über einen begrenzten Zeitraum konstant oder auch pulsierend eingebracht. Der Druck des einzubringenden Fluids liegt selbstverständlich unter dem maximal zulässigen Druck des Mahlraums, in der Regel bei höchstens etwa 3 bar. Die Menge des eingebrachten Fluids ist begrenzt und/oder wird beim Einbringen des Fluids überwacht. In der Regel genügen bereits kleine Mengen von Fluid, um eine Verdichtung aufzulösen. Beispielsweise können schon 2 % des Mahlraumvolumens ausreichen. Es können aber auch bis zu etwa 90 % des Mahlraumvolumens an Fluid eingebracht werden.

Um sicherzustellen, dass die Mahlkörper während dem Durchführen des erfindungsgemäßen Verfahrens im Mahlraum verbleiben, ist die Zufuhröffnung für das Fluid mit einer Mahlkörperrückhalteeinrichtung, insbesondere einem Sieb versehen. Die Öffnungen des Siebs sollen kleiner sein als die Durchmesser der verwendeten Mahlkörper. Liegt beispielsweise der Durchmesser der Mahlkörper bei 0,1 mm, sollten die Schlitze des Siebs eine Breite von beispielsweise 0,03 bis 0,05 mm aufweisen. Besonders bevorzugt kann das erfindungsgemäße Verfahren bei Verwendung kleiner Mahlkörper eingesetzt werden, wobei der Durchmesser der Mahlkörper dann zwischen 0,03 mm und 2,0 mm vorzugsweise zwischen 0,05 mm und 0,8 mm liegt. Das Sieb kann aus gehärtetem Stahl oder vorzugsweise auch aus Keramik, einschließlich eines Hartmetalls, gefertigt sein.

Beispielhaft zeigt Figur 2 den Einsatz eines Siebs 25 an der Fluidzufuhröffnung. Vorzugsweise ist das Sieb 25 bündig mit der Innenoberfläche des Mahlraums angeordnet, in der gezeigten Ausführungsform an der Bodenplatte des Mahlbehälters. Dies ist der Bereich, in dem aufgrund der Schwerkraft eine Mahlkörperverdichtung oft auftritt.

Das Fluid wird durch die dafür vorgesehene Öffnung von einer Zuleitung, in der Regel einem Schlauch 22, über ein Zuführventil 21 und durch das Sieb 25, bzw. allgemein ein Mahlkörperrückhaltesystem, wie ein Sieb oder eine Düse, in den Mahlraum der Rührwerkskugelmühle eingeführt. Die Öffnungen, die im Mahlraum gemäß der Erfindung vorgesehen sind, also die Zufuhröffnung des Fluids, der Produktzulauf, der Produktauslauf, die Mahlkörpereinfüllöffnung, die Mahlkörperentleerungsöffnung in den bzw. aus dem Mahlraum können durch unterschiedliche Öffnungen im Mahlraum verwirklicht sein. Es ist aber auch möglich und im Schutzumfang der vorliegenden Erfindung, die Zufuhröffnung des Fluids, durch Entfernen des Siebs, auch zum kompletten Entleeren des Mahlraums und damit auch zum Entfernen der Mahlkörper aus dem Mahlraum zu nutzen. Es ist sogar denkbar, eine bereits vorhandene Zufuhr- bzw. Ablauföffnung im Mahlraum für das erfindungsgemäße Verfahren zu nutzen. Dann muss eine Zuführvorrichtung 20, die eine Zufuhrleitung, ein Ventil und eine Mahlkörperrückhalteeinrichtung, also beispielsweise dem Sieb, aufweist, bei Bedarf an diese bereits vorhandene Öffnung angeschlossen werden.

## Patentansprüche

1. Verfahren zum Lockern einer Verdichtung bzw. Packung von Mahlkörpern in einem Mahlraum einer Rührwerkskugelmühle, **dadurch gekennzeichnet, dass** ein Fluid durch eine dafür vorgesehene Zuführvorrichtung (20) in den Mahlraum der Rührwerkskugelmühle zeitlich begrenzt eingebracht und nach Auflösen der Mahlkörperverdichtung deren Zugabe wieder gestoppt wird.

2. Verfahren nach Anspruch 1, wobei durch das Einbringen des Fluids, insbesondere durch die Fluidströmung, die Mahlkörper aus ihrer in der Verdichtung eingenommen Position gebracht werden, und eine Benetzung und/oder Schmierung der Mahlkörperaußenflächen die Mahlkörperverdichtung lockert und zumindest teilweise auflöst.

3. Verfahren nach Anspruch 1 oder 2, wobei das Fluid eine Flüssigkeit, wie ein organisches Lösemittel oder Wasser, ein Gas, wie Stickstoff, Luft, oder Sauerstoff, oder ein Flüssigkeit-Gas-Gemisch ist, wobei das Fluid bevorzugt Wasser ist.

4. Verfahren nach einem der vorstehenden Ansprüche, wobei die Rührwerkskugelmühle vor dem Einbringen des Fluids im Stillstand ist und nach dem Einbringen des Fluids gestartet wird, während sich das Fluid im Mahlraum befindet.

5. Verfahren nach einem der vorstehenden Ansprüche, wobei zum Anhalten der Rührwerkskugelmühle die Drehzahl eines im Mahlraum angeordneten Rührwerks reduziert wird und vor dem Stillstand das Fluid in dem Mahlraum eingebracht wird.

6. Verfahren nach einem der Vorstehenden Ansprüche, wobei vor dem Anfahren und/oder vor dem Anhalten der Rührwerkskugelmühle das Fluid automatisiert in den Mahlraum eingebracht wird.

7. Verfahren nach einem der vorstehenden Ansprüche, wobei das Fluid beim Einbringen in den Mahlraum durch eine Mahlkörperrückhalteeinrichtung (25), insbesondere ein Sieb strömt.

8. Verfahren nach einem der vorstehenden Ansprüche, wobei der Druck, unter dem das Fluid in den Mahlraum eingebracht wird, unter einem Maximaldruck, beispielsweise unter 3 bar liegt.

9. Verfahren nach einem der vorstehenden Ansprüche, wobei die Menge des eingebrachten Fluids mindestens 2 % und höchstens 90 % des Mahlraumvolumens beträgt.

10. Rührwerkskugelmühle mit
einem in einem Mahlbehälter (10) angeordneten Mahlraum,
einem Produkteintritt zum Einführen von Mahlgut in den Mahlraum,
einem Produktaustritt zum Entfernen des gemahlenen Mahlguts,
einem in dem Mahlraum drehbar angeordneten Rührwerk und
mehreren im Mahlraum angeordneten Mahlkörpern, **dadurch gekennzeichnet, dass** die Rührwerkskugelmühle ferner eine, vorzugsweise im unteren Bereich des Mahlraums angeordnete Zuführöffnung zum Einbringen eines Fluids in den Mahlraum und eine mit der Zuführöffnung verbindbaren Zuführvorrichtung (20) aufweist, die dazu eingerichtet ist, das Fluid in den Mahlraum einzubringen.

11. Rührwerkskugelmühle nach Anspruch 10, ferner mit einer Steuervorrichtung zum automatisierten Einbringen des Fluids in den Mahlraum vor dem Anfahren und/oder Anhalten des Rührwerks.

12. Rührwerkskugelmühle nach Anspruch 10 oder 11, wobei der Durchmesser der Mahlkörper zwischen 0,03 und 2,0 mm, bevorzugt zwischen 0,05 und 0,8 mm beträgt.

13. Rührwerkskugelmühle nach einem der Ansprüche 10 bis 12, wobei die Zuführvorrichtung für das Fluid eine Mahlkörperrückhalteeinrichtung (25), insbesondere ein Sieb aufweist, wobei die Mahlkörpergröße vorzugsweise im Durchmesser mindestens 20 %, noch bevorzugter zwischen 30 % - 50 %, größer als die kleinste Abmessung eines Durchlasses der Mahlkörperrückhalteeinrichtung (25) ist.

14. Rührwerkskugelmühle nach Anspruch 13, wobei die Mahlkörperrückhalteeinrichtung (25) aus gehärtetem Stahl vorzugsweise aus Keramik oder einem Hartmetall gefertigt ist.

15. Zuführvorrichtung (20) zum Anschluss an einen Mahlraum (10) einer Rührwerkskugelmühle zum Einbringen eines Fluids in den Mahlraum, mit einem Ventil (21), einer an das Ventil (21) angeschlossenen Zuführleitung (22) und einer Mahlkörperrückhalteeinrichtung (25).
